# FASCICULE DE BREVET EUROPEEN

(11) **EP 0 308 307 B1**
(45) Date de publication et mention de la délivrance du brevet: **15.06.1994**
(21) Numéro de dépôt: 88402283.1
(22) Date de dépôt: 09.09.1988
(51) Int. Cl.: H01R 4/24

(54) **Dispositif de liaison séparable entre une broche conductrice et au moins un fil de connexion**
Trennbare Verbindungsvorrichtung zwischen einem leitenden Stift und mindestens einem Verbindungsdraht
Separable connection device between a conductive pin and at least one connection wire

(30) Priorité: 18.09.1987 FR 8712977
(43) Date de publication de la demande: 22.03.1989
(73) Titulaire: CENTRE NATIONAL d'ETUDES DES TELECOMMUNICATIONS, F-92131 Issy les Moulineaux (FR)
(72) Inventeur: CENTRE NATIONAL d'ETUDES DES TELECOMMUNICATIONS, F-92131 Issy les Moulineaux (FR)
(74) Mandataire: Armengaud Ainé, Alain

(56) Documents cités:
- FR-A- 2 144 322
- GB-A- 2 115 992

## Description

La présente invention est relative à un dispositif de liaison électrique séparable, monté entre une broche conductrice réunie de façon permanente à un élément de câble ou analogue et au moins un fil de connexion réunissant cette broche à une autre broche similaire, située à distance de la première.

Dans les installations téléphoniques notamment, il est fréquent d'avoir à établir une liaison temporaire ou permanente entre un conducteur d'amenée et un conducteur de départ, par exemple pour réunir une ligne de transmission à l'installation d'un abonné. Notamment, Si les amenées de lignes sont normalement distribuées à un ensemble de broches de connexion monté de façon fixe dans des supports ou réglettes de sous-répartition, il est usuel de réunir les broches correspondantes entre lignes de transmission et installation d'abonnés au moyen de conducteurs souples appelés "jarretières", qui doivent pouvoir être facilement connectés et en particulier doivent permettre de modifier aisément leur localisation, par exemple lorsque l'abonné change d'adresse ou en fonction d'aménagements particuliers du réseau de distribution.

Dans les solutions classiques, les réglettes de sous-répartition sont constituées par des supports où aboutissent les broches à connecter par les jarretières, les fils conducteurs de celles-ci s'engageant transversalement dans des passages ménagés dans le support pour venir se fixer sur chacune des broches correspondantes, en étant enroulés sur celles-ci et immobilisés par un écrou se vissant sur l'extrémité filetée de la broche choisie.

Or, ces solutions ne sont pas bien adaptées. En effet, elles sont peu commodes d'emploi, chaque liaison (une jarretière comporte au moins deux fils, ce qui conduit à relier deux à deux au moins quatre broches), exigeant de dénuder l'extrémité d'un fil et de le solidariser avec la broche associée. En outre, les liaisons ainsi réalisées sont généralement faites à l'air libre et sont sujettes à des conditions de travail pouvant conduire à une oxydation des contacts électriques par suite de l'humidité ambiante, en créant éventuellement des court-circuits préjudiciables et plus généralement des parasites (grésillements) sur les lignes.

Le FR-A-2 144 322 décrit un dispositif de connexion entre un élément assimilable à une broche et un fil de jarretière isolé, ce dispositif comportant une pince conductrice à fente dénudante, des moyens de liaison entre la pince et la broche et des moyens pour provoquer l'engagement progressif du fil sur la pince. Toutefois, dans un dispositif de ce genre, la pince et la broche ne permettent pas de réaliser une interconnexion séparable. L'enseignement de ce brevet n'est donc pas applicable lorsque la broche fait partie intégrante du dispositif de connexion.

La présente invention vise un dispositif de liaison séparable qui permet de réaliser très facilement la connexion d'une ou plusieurs jarretières sur les broches conductrices d'une réglette de sous-répartition, en évitant notamment les inconvénients des solutions déjà connues dans la technique.

A cet effet, le dispositif considéré, réalisant la séparation entre une broche conductrice et au moins un fil de connexion à l'intérieur d'un boîtier de liaison, notamment dans un réseau de distribution de lignes téléphoniques, comportant des moyens propres à réaliser une liaison électrique entre au moins un fil de jarretière présentant une âme conductrice entourée d'une gaine isolante et une broche solidarisée du fil, à l'aide d'une pince conductrice présentant au moins une fente coupante, propre à sectionner la gaine du fil par suite de l'enfoncement de celui-ci dans la lente en établissant le contact avec l'âme conductrice du fil, la pince étant associée à des moyens provoquant l'engagement progressif de la pince sur le fil, ladite pince étant logée dans le boîtier de liaison dans lequel pénètre la broche conductrice, ce boîtier étant prévu pour contenir un remplissage d'un matériau de protection isolant, entourant la pince et le fil, se caractérise en ce que la pince réalisant la liaison électrique est séparable de la broche, la connexion de la broche et de la pince étant effectuée par coopération de leurs extrémités, de forme respectivement mâle et femelle.

Avantageusement, chaque lente ménagée dans la pince comporte une partie élargie pour le positionnement du fil préalablement à son engagement dans la fente coupante de cette pince.

Dans une première variante de réalisation, chaque broche conductrice comporte un embout fileté sur lequel se visse un écrou qui provoque le déplacement de la pince dans le logement de son boîtier. Avantageusement, l'écrou comporte une collerette débordante, passant au travers d'un trou ménagé dans la pince entre les ailes de celle-ci, où s'engage l'extrémité filetée de la broche sur laquelle se visse l'écrou, de telle sorte que le retrait de celui-ci après avoir été dévissé de la broche entraîne la pince hors du boîtier.

Dans cette variante de réalisation, les fils de jarretière s'engagent dans des passages transversaux prévus dans le boîtier de pince.

Dans une autre variante de réalisation, chaque pince comporte un prolongement mâle ou femelle qui s'engage à force dans une partie respectivement femelle ou mâle prévue en bout d'une broche de connexion, la pince étant enfermée dans un boîtier indépendant des broches et comportant un fond et un couvercle, la mise en place du couvercle contre le fond assurant l'engagement des fils de liaison dans les fentes coupantes de la pince.

Selon une autre caractéristique particulière de l'invention, le prolongement de la pince déborde du contour apparent du boîtier. En variante, les broches conductrices pénètrent directement à l'intérieur du boîtier.

D'autres caractéristiques et avantages d'un dispositif de liaison séparable établi conformément à l'invention, apparaîtront encore à travers la description qui suit de deux exemples de réalisation, donnés à titre indicatif et non limitatif, en référence aux dessins annexés sur lequels :
- La Figure 1 est une vue schématique en perspective d'une réglette de répartition comportant un boîtier conçu pour recevoir des dispositifs de liaison selon l'invention ;
- La Figure 2 est une vue partielle en perspective à échelle différente du boîtier particulier prévu sur cette réglette ;
- La Figure 3 est une vue en perspective à plus grande échelle d'une forme de réalisation particulière du dispositif selon l'invention, permettant d'assurer la connexion entre les fils de la jarretière et les broches de liaison précitées ;
- La Figure 4 est une vue schématique en perspective, illustrant le mode d'engagement d'une pince de connexion sur les fils conducteurs d'une jarretière ;
- La Figure 5 est une vue en perspective d'une autre forme de réalisation du boîtier prévu pour recevoir des dispositifs de liaison selon l'invention ;
- La Figure 6 est une vue en perspective des éléments constitutifs de l'un des dispositifs de liaison prévus dans cette forme de réalisation.

Sur la Figure 1, la référence 1 désigne dans son ensemble une réglette de répartition classique, comportant notamment un socle 2, permettant sa fixation sur un support (non représenté), par l'intermédiaire de vis engagées dans des trous 3 prévus dans les angles du socle. Vers l'avant, la réglette 1 comporte un boîtier 4, fixé sur le socle 2 au moyen de vis 5. Ce boîtier 4 comporte, dans sa face frontale, des logements 6 ouverts vers l'extérieur et dans ses côtés latéraux des passages transversaux 7a et 7b pour le montage des fils des jarretières de connexion. A ce sujet, il convient de noter que dans chaque logement 6 débouchent deux passages transversaux 7a et 7b prévus sur un même côté du boîtier 4. Ainsi, le second passage peut être utilisé dans le cas d'un montage en Y, c'est-à-dire dans le cas où une deuxième jarretière doit être raccordée à une broche déterminée.

Comme le montre plus explicitement le schéma de la Figure 2, une broche axiale 8 débouche à l'intérieur de chacun des logements 6, cette broche étant raccordée par tout moyen conventionnel à l'extrémité d'une ligne 9 (Figure 3), notamment à usage téléphonique. Dans les passages transversaux 7a, 7b du boîtier 4 sont par ailleurs engagés les fils de connexion 11a et 11b d'une jarretière, destinée à assurer la liaison vers une autre réglette de type classique ou similaire d'une ligne déterminée, par exemple pour raccorder cette dernière à une installation d'abonnés appropriée.

Selon l'invention, la liaison électrique est réalisée de manière rapide et sûre au moyen d'un dispositif connecteur 10, pouvant être facilement mis en place ou séparé du boîtier 4 et dont les Figures 3 et 6 respectivement, illustrent deux variantes de réalisation.

Dans l'exemple selon la Figure 3, on retrouve, dans un des logements 6 du boîtier 4, une des broches de liaison 8, ainsi qu'un fil lia de la jarretière correspondante, représenté monté dans un des passages transversaux 7a de ce boîtier, ce fil s'étendant à travers le logement 6 perpendiculairement à la direction de la broche 8.

Selon l'invention, la liaison entre broche et fils de la jarretière est réalisée au moyen d'une pince 12, en forme de cavalier dont la branche médiane est propre à s'engager sur la broche correspondante 8 en étant disposée perpendiculairement à celle-ci. Quant aux branches latérales 13 de cette pince, elles sont alors disposées parallèlement à cette broche, donc perpendiculairement aux passages 7a, 7b destinés à l'introduction des fils de la jarretière correspondante. Or ces ailes 13 comportent, au niveau des fils 11a, 11b de 1a jarretière des fentes coupantes 14, permettant de sectionner la gaine isolante des fils 11a, 11b (Figure 4) et d'atteindre l'âme de ces derniers, en réalisant la continuité de la liaison électrique avec la broche 8.

Le mouvement de pénétration de la pince 12 dans la gaine des fils 11a, 11b est facilité en prévoyant dans les ailes 13 au droit des fentes coupantes 14, une zone élargie 15. Par ailleurs, il est prévu des moyens aptes à provoquer ce mouvement de pénétration. A cet effet, la partie centrale de la pince 12 est solidaire d'un manchon métallique 16, sur lequel est montée une tête de manoeuvre 17 en matière plastique ou autre. Ce manchon présente une collerette 18 débordant sous la pince de telle sorte que celle-ci et la tête 17 soient solidarisées en déplacement axial, tout en permettant la libre rotation de cette tête au fur et à mesure que la pince 12 s'engage dans le logement 6. Dans ce but, le manchon 16 comporte un pas de vis interne 19, propre à coopérer avec un filetage 20 prévu en bout de la broche 8. La rotation de la tête 17 par l'intermédiaire d'un outil de commande du genre tourne-vis engagé dans une fente 21, permet de faire tourner simultanément le manchon 16 qui se visse sur la broche, en provoquant l'engagement progressif souhaité de la pince 12 entre l'âme de ces fils et la broche.

Avantageusement, l'espace libre entre la pince 12 et le logement 6 où elle s'engage, est rempli d'un matériau isolant approprié du genre gel de pétrole. De plus, le fond de chaque logement 6 comporte deux évidements 13a destinés à recevoir les extrémités des ailes latérales 13 de la pince de connexion 12 correspondante.

Par ailleurs, comme il apparaît sur la Figure 1, il peut exister, sur les côtés du boîtier 4, deux séries de passages transversaux 7a et 7b aboutissant à deux séries distinctes de logements 6 qui occupent des positions décalées dans le corps du boîtier 4. En conséquence, il existe deux types différents de pinces de connexion 12 qui se différencient par la longeur de leurs ailes latérales 13, celles des pinces devant coopérer avec des fils 11a, 11b, placés dans les passages 7a, 7b, les plus écartés de la face frontale du boîtier 4, étant plus longues que les ailes 13 de l'autre série de pinces de connexion.

Dans une autre variante de réalisation illustrée sur les Figures 5 et 6, il est prévu un boîtier 4a, comportant une série d'alvéoles superposés 22 à l'intérieur de chacun desquels sont disposées deux broches 8 raccordées à des lignes non représentées. Ces alvéoles peuvent être répartis en deux rangées verticales distinctes, la face frontale du boîtier 4a présentant un décrochement entre ces deux rangées.

Quand aucune connexion n'est réalisée à l'endroit d'un alvéole 22, celui-ci est fermé par un capuchon d'obturation 23. Une fois celui-ci retiré, la liaison entre les fils 11a et 11b d'une jarretière et la broche 8 de l'alvéole correspondant 22, est réalisée par une prise 24, comportant des côtés latéraux 25 et une face intérieure 26, elle-même traversée par des tiges creuses 27. Dans l'exemple considéré, celles-ci sont au nombre de deux et propres à s'engager, en établissant la liaison électrique recherchée, à l'intérieur d'alésages 28, prévus axialement dans les broches 8.

Les tiges creuses 27 se prolongent à l'intérieur de la prise 24 par une pince 29, présentant un rebord perpendiculaire 30, muni de fentes coupantes verticales 31, celles-ci comportant à leurs extrémités des zones élargies 32 pour faciliter l'engagement des fils 11a et 11b, dont l'isolant est alors dénudé par les fentes 31, la liaison électrique avec les broches étant ainsi établie. Avantageusement, la pince 29 comporte deux rebords parallèles 30 et 33. Quant à la prise 24, elle présente un fond 34 comportant des passages 7a et 7b pour l'introduction des fils de la jarretière ; un couvercle à rabattement 35 supporte vers l'intérieur de la prise une plaquette d'appui 36 destinée, lors de la fermeture de la prise par le couvercle, à s appuyer sur les fils 11a et 11b, en les faisant pénétrer dans les fentes coupantes 31 de la pince 29. Des butées 37 et 38 sont de préférence ménagées sur le couvercle 35 pour limiter l'enfoncement de ce dernier et la pénétration de la prise 24 dans le boîtier 22. L'intérieur de la prise 24 est de préférence rempli, comme dans l'exemple précédent, par du gel de pétrole isolant.

Par ailleurs, ainsi qu'il résulte de la Figure 6, chaque prise 24 renferme deux pinces 29 de connexion pour un montage éventuel en Y, c'est-à-dire pour le montage d'une seconde jarretière.

Dans le cas de cette forme de réalisation, comme dans celui de la précédente forme d'exécution, on réalise ainsi un dispositif de connexion très simple, permettant de relier de manière sûre et rapide les fils d'une jarretière et les broches de liaison d'une réglette de répartition, par engagement d'une prise ou analogue dans un logement approprié d'un boîtier, cette prise portant au moins une pince coupante dénudant l'isolant de ces fils pour établir le contact électrique souhaité et/ou interrompre celui-ci à la demande, selon les branchements à effectuer. L'invention ne préjuge pas notamment de la forme des logements et des pinces à fentes coupantes qui peuvent être réalisés de diverses manières sans modifier le processus mis en jeu ; les dispositions envisagées procurent dans tous les cas une excellente étanchéité des boîtiers ou prises de connexion utilisés, en évitant les effets de l'humidité, les pinces à fentes coupantes étant logées dans des ensembles fermés et noyées dans un isolant approprié.

## Revendications

1. Dispositif de liaison séparable entre une broche conductrice et au moins un fil de connexion à l'intérieur d'un boîtier de liaison, notamment dans un réseau de distribution de lignes téléphoniques, comportant des moyens propres à réaliser une liaison électrique entre au moins un fil (7) de jarretière présentant une âme conductrice entourée d'une gaine isolante et une broche (8) solidarisée du fil, à l'aide d'une pince conductrice (12, 29) présentant au moins une fente (14, 30) coupante, propre à sectionner la gaine du fil (11a, 11b) par suite de l'enfoncement de celui-ci dans la fente (14) en établissant le contact avec l'âme conductrice du fil, la pince étant associée à des moyens provoquant l'engagement progressif de la pince sur le fil, ladite pince étant logée dans le boîtier de liaison (6, 24) dans lequel pénètre la broche conductrice (8), ce boîtier étant prévu pour contenir un remplissage d'un matériau de protection isolant, entourant la pince et le fil, caractérisé en ce que la pince réalisant la liaison électrique est séparable de la broche, la connexion de la broche et de la pince étant effectuée par coopération de leurs extrémités, de forme respectivement mâle et femelle.

2. Dispositif selon la revendication 1, caractérisé en ce que chaque fente ménagée dans la pince comporte une partie élargie (15) pour le positionnement du fil préalablement à son engagement dans la fente coupante (14) de la pince.

3. Dispositif selon la revendication 1, caractérisé en ce que le matériau de protection isolant est constitué par du gel de pétrole.

4. Dispositif selon les revendications 1 à 3, caractérisé en ce que chaque broche conductrice (8) comporte un embout fileté (20) sur lequel se visse un écrou (16) qui provoque le déplacement de la pince (12) dans le logement (6) de son boîtier (4).

5. Dispositif selon la revendication 4, caractérisé en ce que l'écrou (16) comporte une collerette débordante passant au travers d'un trou ménagé dans la pince entre les ailes de celle-ci, où s'engage l'extrémité filetée (20) de la broche (8) sur laquelle se visse l'écrou.

6. Dispositif selon les revendications 1 à 5, caractérisé en ce que les fils de jarretière (11a, 11b) s'engagent dans des passages transversaux (7a, 7b) prévus dans le boîtier de pince et qui débouchent dans les logements (6) perpendiculairement à la broche (8) prévue dans chacun de ceux-ci, chaque logement (6) contenant une pince de connexion (12) en forme de cavalier dont les ailes latérales (13) présentent les fentes coupantes (14) aptes à sectionner la gaine des fils correspondants (11a, 11b).

7. Dispositif selon la revendication 1, caractérisé en ce que chaque pince (29) comporte un prolongement (27) mâle ou femelle qui s'engage à force dans une partie respectivement femelle ou mâle prévue en bout d'une broche de connexion (8), la pince étant enfermée dans une prise (24) indépendante des broches et comportant un fond (25) et un couvercle (36), la mise en place du couvercle contre le fond assurant l'engagement des fils de liaison (11a, 11b) dans les fentes coupantes de la pince.

8. Dispositif selon la revendication 7, caractérisé en ce que le prolongement de la pince déborde du contour apparent du boîtier.

9. Dispositif selon la revendication 8, caractérisé en ce que les broches conductrices pénètrent directement à l'intérieur du boîtier.

## Claims

1. Separable connection device between a conducting pin and at least one connection wire inside a connection box, in particular in a telephone line distribution system, comprising means adapted to producing an electrical connection between at least one connecting wire (7) comprising a conducting core surrounded by an insulating sheath and a pin (8) connected to the wire, by means of a conducting clamp (12, 29) comprising at least one cutting slot (14, 30) able to cut the sheath of the wire (11a, 11b) on account of the insertion of the latter in the slot (14) thus establishing contact with the conducting core of the wire, the clamp being associated with means causing the progressive engagement of the clamp on the wire, said clamp being housed in the connecting box (6, 24) in which the conducting pin (8) penetrates, this box being provided in order to contain a filling of an insulating protection material, surrounding the clamp and the wire, characterised in that the clamp producing the electrical connection is separable from the pin, the connection of the pin and of the clamp being effected by cooperation of their ends, of respectively male and female shape.

2. Device according to Claim 1, characterised in that each slot provided in the clamp comprises an enlarged part (15) for the positioning of the wire prior to its engagement in the cutting slot (14) of the clamp.

3. Device according to Claim 1, characterised in that the insulating protection material is constituted by petroleum jelly.

4. Device according to Claims 1 to 3, characterised in that each conducting pin (8) comprises a threaded endpiece (20) onto which is screwed a nut (16) which causes the movement of the clamp (12) in the housing (6) of its box (4).

5. Device according to Claim 4, characterised in that the nut (16) comprises a projecting flange passing through a hole provided in the clamp between the arms of the latter, where the threaded end (20) of the pin (8) is engaged, onto which the nut is screwed.

6. Device according to Claims 1 to 5, characterised in that the connecting wires (11a, 11b) engage in transverse passages (7a, 7b) provided in the clamp box and which run into housings (6) perpendicularly to the pin (8) provided in each of the latter, each housing (6) containing a connection clamp (12) in the shape of a staple whereof the lateral arms (13) comprise the cutting slots (14) able to cut the sheath of corresponding wires (11a, 11b).

7. Device according to Claim 1, characterised in that each clamp (29) comprises a male or female extension (27) which is force-fitted in a respectively female or male part provided at the end of a connection pin (8), the clamp being enclosed in a plug (24) independent of the pins and comprising a base (25) and a cover (36), the positioning of the cover against the base ensuring the engagement of the connection wires (11a, 11b) in the cutting slots of the clamp.

8. Device according to Claim 7, characterised in that the extension of the clamp projects beyond the apparent contour of the box.

9. Device according to Claim 8, characterised in that the conducting pins penetrate directly inside the box.

## Patentansprüche

1. Trennbare Vorrichtung zur Verbindung zwischen einem leitenden Kontaktstift und wenigstens einem Verbindungsdraht im Inneren eines Verbindungsgehäuses, insbesondere in einem Verteilernetz von Telefonleitungen, mit geeigneten Mitteln, um mittels einer leitenden Klemme (12, 29), die wenigstens einen Schneidschlitz (14, 30) aufweist, der dazu geeignet ist, den Mantel des Drahts (11a, 11b) infolge seines Eindrückens in den Schlitz (14) zu zerteilen, wobei der Kontakt mit der leitenden Seele des Drahtes hergestellt wird, eine elektrische Verbindung zwischen wenigstens einem Schaltaderdraht (7) mit einer von einem isolierenden Mantel umgebenen, leitenden Seele und einem mit dem Draht fest verbundenen Kontaktstift (8) herzustellen, wobei die Klemme Mitteln zugeordnet ist, die den fortschreitenden Eingriff der Klemme an dem Draht hervorrufen, wobei die Klemme in dem Verbindungsgehäuse (6, 24) untergebracht ist, in das der leitende Kontaktstift (8) eindringt, wobei das Gehäuse zur Aufnahme einer Füllung aus einem isolierenden Schutzmaterial vorgesehen ist, das die Klemme und den Draht umgibt, **dadurch gekennzeichnet**, daß die die elektrische Verbindung herstellende Klemme von dem Kontaktstift getrennt werden kann, wobei der Anschluß des Kontaktstifts und der Klemme durch das Zusammenwirken ihrer Enden mit Stecker- bzw. Buchsenform hergestellt wird.

2. Vorrichtung nach Anspruch 1, **dadurch gekennzeichnet**, daß jeder in der Klemme vorgesehene Schlitz einen erweiterten Teil (15) zur Positionierung des Drahtes vor seinem Eingriff in den Schneidschlitz (14) der Klemme aufweist.

3. Vorrichtung nach Anspruch 1, **dadurch gekennzeichnet**, daß das isolierende Schutzmaterial durch ein Petroleumgel gebildet ist.

4. Vorrichtung nach Anspruch 1 bis 3, **dadurch gekennzeichnet**, daß jeder leitende Kontaktstift (8) einen Gewindeansatz (20) aufweist, auf den eine Mutter (16) geschraubt wird, die die Verschiebung der Klemme (12) in die Aufnahme (6) ihres Gehäuses (4) hervorruft.

5. Vorrichtung nach Anspruch 4, **dadurch gekennzeichnet**, daß die Mutter (16) einen überstehenden Bund aufweist, der quer durch ein in der Klammer zwischen deren Flügeln vorgesehenes Loch verläuft, wo das Gewindeende (20) des Kontaktstifts (8) in Eingriff gelangt, auf das die Mutter geschraubt wird.

6. Vorrichtung nach Anspruch 1 bis 5, **dadurch gekennzeichnet**, daß die Aderndrähte (11a, 11b) in Querdurchgänge (7a, 7b) eingreifen, die in dem Klemmengehäuse vorgesehen sind und in die Aufnahmen (6) senkrecht zu dem in jeder Aufnahme vorgesehenen Kontaktstift (8) münden, wobei jede Aufnahme (6) eine Anschlußklemme (12) in Form einer Klammer enthält, deren Seitenflügel (13) die zum Zerteilen des Mantels der entsprechenden Drähte (11a, 11b) geeigneten Schneidschlitze (14) aufweisen.

7. Vorrichtung nach Anspruch 1, **dadurch gekennzeichnet**, daß jede Klemme (29) eine Stecker- oder Buchsenverlängerung (27) aufweist, die mit Kraft in einem Buchsen- bzw. Steckerteil in Eingriff gelangt, der am Ende eines Anschlußkontaktstifts (8) vorgesehen ist, wobei die Klemme in einem von den Kontaktstiften unabhängigen Stecker (24) eingeschlossen ist, der einen Boden (25) und einen Deckel (36) aufweist, wobei das Einsetzen des Deckels gegen den Boden den Eingriff der Verbindungsdrähte (11a, 11b) in den Schneidschlitzen der Klemme sicherstellt.

8. Vorrichtung nach Anspruch 7, **dadurch gekennzeichnet**, daß die Verlängerung der Klemme über den sichtbaren Umriß des Gehäuses hinaussteht.

9. Vorrichtung nach Anspruch 8, **dadurch gekennzeichnet**, daß die leitenden Kontaktstifte direkt ins Innere des Gehäuses eindringen.
